# FASCICULE DE BREVET EUROPEEN

(11) **EP 0 786 421 B1**
(45) Date de publication et mention de la délivrance du brevet: **25.02.1998**
(21) Numéro de dépôt: 96402643.9
(22) Date de dépôt: 05.12.1996
(51) Int. Cl.: B65D 83/14

(54) **Dispositif de conditionnement, de distribution et d'application d'un gel ou mousse**
Aufbewahrungs-,Ausgabe- und Auftragevorrichtung für Gel oder Schaum
Storage, dispensing and applying device for gel or foam

(30) Priorité: 29.01.1996 FR 9601003
(43) Date de publication de la demande: 30.07.1997
(73) Titulaire: L'OREAL, 75008 Paris (FR)
(72) Inventeur: Baudin, Gilles, 95330 Domont (FR); Albisetti, Nicolas, 93270 Sevran (FR)
(74) Mandataire: Boulard, Denis

(56) Documents cités:
- EP-A- 0 155 350
- EP-A- 0 655 208
- FR-A- 2 607 752
- US-A- 4 089 609

## Description

L'invention se rapporte à un dispositif de conditionnement d'un produit liquide et de diffusion et d'application de ce produit sous forme de mousse ou de gel. Ce dispositif sert notamment pour la diffusion et l'application de mousse fixante pour les cheveux, de mousse dépilatoire, de mousse à raser ou de gel de rasage automoussant.

Généralement, les dispositifs classiques de diffusion de produit liquide sous forme de mousse comportent un récipient pressurisé. Ce récipient est coiffé d'une tête de distribution comportant une valve de distribution, munie d'une tige de commande, et un organe distributeur. Cet organe comprend un embout sur lequel est encliquetée une grille terminale.

Lorsqu'on exerce une pression mécanique sur l'organe distributeur, ce dernier délivre le produit sous forme de mousse après passage par la grille. La présence de cet embout muni de sa grille permet une distribution dosée et localisée de la mousse.

Malheureusement ce dispositif connu entraîne la présence de résidu de mousse sur la grille, après prélèvement de la mousse, du fait de la poursuite de la sortie de la mousse en l'absence de pression mécanique sur l'organe distributeur.

Par ailleurs, l'utilisation d'un tel distributeur de mousse nécessite l'emploi d'un applicateur annexe supplémentaire de type blaireau pour la mousse à raser ou simplement la main pour la mousse à raser, la mousse fixante pour les cheveux ou la mousse dépilatoire, ce qui alourdit l'utilisation de ce distributeur.

On connaît par ailleurs des dispositifs diffuseurs-applicateurs de produit sous forme liquide de type déodorant ayant une constitution proche de celle des dispositifs précédents, dans lesquels l'organe de distribution comporte un matériau fritté, poreux et est exempt de grille. Un tel dispositif est notamment décrit dans le document EP-A-0 655 208. Par pression mécanique sur le matériau fritté, le produit liquide est éjecté par la valve au centre de l'organe de distribution et diffuse, par capillarité, vers l'extérieur de cet organe. Ce dernier, qui est alors imprégné de micro-gouttelettes de produit liquide, peut être utilisé comme applicateur sur la peau. Malheureusement, ce type de dispositif ne permet pas d'obtenir à partir d'un produit liquide une mousse répartie de façon uniforme sur la surface d'application. En particulier, le produit est toujours extrait sous forme liquide.

Il est encore connu du document US-A-4 089 609 un dispositif diffuseur-applicateur de mousse à raser correspondant au préambule de la revendication 1, et comportant comme organe applicateur une éponge, percée de deux canaux longitudinaux. L'utilisation de ce type d'applicateur présente l'inconvénient d'une diffusion non uniforme du produit sur l'applicateur et d'un contact rugueux sur la peau. En outre, l'éponge est en matériau élastiquement compressible, qui lors de l'application, peut entraîner un bouchage des canaux, les rendant inopérants.

Aussi, il existe le besoin d'un nouveau dispositif de conditionnement, de distribution et d'application qui permette à la fois d'avoir un contact doux sur la peau grâce à un organe applicateur approprié, une distribution canalisée du produit mousseux lorsqu'on exerce notamment une pression mécanique sur l'organe applicateur et un arrêt de sortie de produit lorsque cesse cette pression mécanique. On pallie ainsi les inconvénients de l'état de la technique liés à la nature et/ou à la structure de l'organe applicateur et/ou du dispositif dans son ensemble.

L'invention a donc pour objet un dispositif de conditionnement, de distribution et d'application d'un produit conditionné sous forme liquide et distribué sous forme de mousse ou de gel, comprenant un récipient pressurisé renfermant le produit, une valve de commande et un organe d'application du produit, ledit organe présentant une surface externe d'application en matériau poreux et comportant, en plus des pores, au moins un canal traversant l'organe de manière à déboucher sur la surface externe d'application sous forme d'au moins un orifice, et à permettre la sortie du produit, sous forme de mousse ou de gel, sur la surface d'application, en réponse à un actionnement de la valve, caractérisé en ce que la surface externe d'application est en un matériau non déformable. Les pores du matériau formant l'organe d'application permettent de conférer à l'application sur la peau, la douceur et le confort nécessités par une telle application. Par ailleurs ils permettent une répartition uniforme du produit sur l'applicateur.

Avantageusement, le canal traverse toute l'épaisseur de l'organe, l'épaisseur de l'organe étant mesurée selon un axe A sensiblement perpendiculaire à la surface d'application.

Ce nouveau dispositif présente l'avantage d'avoir un débit important et localisé de mousse ou de gel à la sortie de l'organe d'application. Ce dispositif permet aussi l'application de la mousse ou du gel directement sur la peau au fur et à mesure de sa sortie du récipient. Un autre avantage de ce dispositif est de permettre une diffusion canalisée et homogène de la mousse ou du gel.

Le produit en sortie du récipient peut être sous forme de gel, de mousse ou de gel automoussant. Pour assurer la sortie du produit, le récipient contient, en outre, un agent propulseur dissout ou séparé du liquide tel que de l'azote, un hydrocarbure liquéfié ou de l'air. Le liquide peut de plus contenir un agent d'expansion de mousse comme l'isobutane. L'emploi d'un propulseur permet en outre, l'apport de fraîcheur sur la peau.

De préférence, le dispositif comporte plusieurs orifices répartis avantageusement uniformément sur la surface de l'organe d'application. Ils peuvent être situés au centre de la surface. De préférence, ils sont répartis symétriquement autour de l'axe A.

La taille des orifices peut être comprise entre 0,4 mm et 6 mm, et de préférence comprise entre 0,8 mm et 2 mm. Les orifices peuvent avoir une forme particulière. Leur taille et leur forme permettent d'obtenir, en sortie de l'organe d'application, une mousse ou un gel par exemple sous forme de bandes, de fils ou plus exactement de spaghettis.

La surface externe de l'organe d'application peut être constituée en un matériau fritté, poreux choisi parmi les matériaux dits 〈〈 mous 〉〉 tels que l'éthylène vinyle acétate (EVA) ou parmi des résines synthétiques telles que des polyéthylènes de haute ou basse densité, des polypropylènes ou des fluorures de polyvinyle. En variante, l'organe applicateur peut être réalisé en une mousse synthétique rigide à cellules ouvertes.

La porosité de ce matériau peut être comprise entre 1µm et 300 µm et de préférence entre 10 µm et 100 µm.

Pour pouvoir effectuer une application de produit en toute douceur, l'organe d'application a, avantageusement, une surface d'application dont la rugosité moyenne est choisie dans une gamme allant de 0,5 µm à 100 µm, et de préférence dans une gamme allant de 6 µm à 50 µm.

Une combinaison particulière de la taille et de la forme géométrique des orifices de sortie avec des valeurs de porosité du matériau fritté permet d'adapter l'organe d'application au type de produit extrait du récipient, qu'il soit un produit moussant ou automoussant (gel ou mousse).

En fonction de la consistance du produit, du nombre et de la forme des orifices ainsi que de la porosité du matériau fritté, l'épaisseur de celui-ci peut être choisie entre 0,5 mm et 20 mm, et de préférence entre 1 mm et 5 mm.

Le dispositif selon l'invention peut servir à la diffusion, à l'application de mousse à raser et de mousse dépilatoire ou encore de mousse fixante pour les cheveux.

L'organe d'application peut être soit fixé directement sur la valve et plus spécialement sur la tige de commande de valve ou soit à l'aide d'un support monté sur la tige de valve.

L'invention consiste, mises à part les dispositions exposées ci-dessus, en un certain nombre d'autres dispositions qui seront explicitées ci-après, à propos d'exemples de réalisation décrits en référence aux figures annexées, mais qui ne sont nullement limitatifs.

La figure 1 est une vue schématique en coupe axiale d'un dispositif conforme à une première variante de l'invention.

La figure 2 est une vue schématique en coupe, analogue à la figure 1, d'un dispositif conforme à une seconde variante de l'invention.

La figure 3 est une vue schématique en coupe, analogue à la figure 1, d'un dispositif conforme à une troisième variante de l'invention.

La figure 4 représente différentes formes de la surface externe de l'organe d'application en vue de dessus.

La figure 5 représente, en coupe axiale, différentes formes de réalisation du dôme traversé par des canaux.

En se reportant à la figure 1 annexée, on peut voir un dispositif de conditionnement, de distribution et d'application désigné dans son ensemble par la référence 1, présentant un axe de symétrie X et comportant un récipient 2, généralement cylindrique, pressurisé à l'aide d'un gaz propulseur et renfermant un produit liquide P. Ce récipient porte à son extrémité supérieure une coupelle 3 de valve 4 fixée au récipient par un bourrelet de sertissage 5. La valve 4 comporte sur sa partie supérieure une tige 6 de commande, creuse, sur laquelle est fixée une tête de distribution 7. Cette tête 7 est constituée d'un réceptacle ou support 8, qui s'emboîte sur la tige 6 via un manchon creux 8a. Sur le réceptacle 8, est monté un dôme 9 légèrement bombé, convexe vers l'extérieur, qui est constitué en un matériau fritté non déformable, poreux, notamment en polyéthylène, de porosité allant de 1 à 200 µm. Ce dôme 9 qui constitue l'organe d'application du produit sur la peau est traversé par un ou plusieurs canaux 10 qui permettent la sortie du produit sous forme de mousse ou gel au niveau d'orifices 10a sur la surface d'application 9a. Le dôme 9 est encastré dans le réceptacle 8. Il est possible, également, d'assurer la fixation du dôme 9 sur le support 8 au moyen d'une bague de fixation (non représentée) clipsée sur ce support. Une chambre d'expansion 13 peut être prévue entre le support 8 et le dôme 9. Selon ce mode de réalisation, les canaux sont orientés selon un axe A sensiblement perpendiculaire à la surface d'application 9a, l'axe A étant confondu avec l'axe X. Une pluralité de tels canaux 10 sont disposés autour de l'axe A.

La tige 6, le manchon 8a et le réceptacle 8 perforé définissent un canal de distribution du produit P, du récipient vers le dôme 9. Le dispositif comporte de plus un capuchon protecteur 11 destiné à protéger la surface externe du dôme de la poussière environnante. Le capuchon est emmanché sur une jupe cylindrique 12 de fixation, encliquetée sur la partie supérieure du récipient 2, éventuellement reliée par des pattes au réceptacle 8. Cet agencement est notamment décrit dans le document EP-A-0 655 208.

Pour se servir du dispositif selon l'invention, après avoir ôté le capuchon protecteur 11, l'utilisateur exerce une pression mécanique F en appuyant sur la surface d'application 9a du dôme 9, en dehors des zones comprenant les orifices 10a ; l'organe d'application s'enfonce, et provoque, par enfoncement de la tige 6 de valve 4 l'ouverture de cette dernière. Le produit sort du récipient via la tige 6, le manchon 8a puis par l'intermédiaire des orifices 10a sous forme de mousse et s'accumule à la surface du dôme 9. On applique alors la mousse sur la peau et on utilise le dôme 9 comme applicateur et comme moyen d'étalement de la mousse sur la peau.

Le dispositif selon l'invention permet d'obtenir une quantité et une qualité de mousse suffisante et homogène, pouvant être étalée facilement et en douceur sur la peau au moyen du dôme. Ce dôme permet de s'affranchir notamment d'un blaireau dans le cas d'une mousse à raser.

Sur les figures 2 et 3, les éléments identiques ou jouant des rôles analogues aux éléments décrits sur la figure 1 sont désignés par les mêmes références numériques. Leur description ne sera pas reprise ou sera effectuée succinctement.

La figure 2 montre un dispositif qui se distingue de celui de la figure 1 par le fait que la tête de distribution 7 comprend un applicateur sous forme d'une pointe 9 constituée en un matériau fritté, poreux tel que défini en figure 1. Cette pointe est emmanchée dans le manchon 8a du réceptacle 8 et présente un canal 10 débouchant d'une part, à l'extrémité inférieure de la pointe, emmanchée dans le manchon 8a, et d'autre part, sur la surface externe d'application 9a, sensiblement au voisinage de l'extrémité libre de la pointe 9. Ce réceptacle 8 a, en outre, une forme générale convexe différente de celle d'une coupelle. Le réceptacle 8 est lié localement par une charnière périphérique 12a, à la jupe de fixation 12. L'appui de la pointe 9 sur la surface à traiter provoque le basculement du réceptacle 8 autour de la charnière 12a puis l'enfoncement de la tige de valve. Le produit remonte dans le canal 10, et sort au voisinage de l'extrémité libre de la pointe 9. Un tel applicateur est utilisé à la manière d'une dent de peigne, dans le cas notamment de l'application d'un produit capillaire. Avantageusement, on monte une pluralité de telles pointes d'application (9) sur un même récipient pressurisé.

La figure 3 montre un dispositif qui se distingue de celui de la figure 1 par le fait que le réceptacle 8 comporte une partie 8b en forme de coupelle, sur laquel le est encastré le dôme 9 en matériau fritté, et un canal 8c reliant le manchon 8a et la coupelle 8b. Le canal 8c forme un angle obtus avec l'axe X. Le fonctionnement est comparable à celui de la figure1. De la même manière que pour le mode de réalisation de la figure 1, les canaux 10 sont orientés selon un axe A, sensiblement perpendiculaire à la surface d'application 9a. Contrairement au mode de réalisation de la figure 1, l'axe A n'est pas confondu avec l'axe X du récipient.

Les parties A à H de la figure 4 montrent différentes représentations de la surface externe 9a de l'organe applicateur. Les orifices 10a sont de forme et de dimension variées. Associés avec l'une ou l'autre forme de l'organe applicateur des figures 1 à 3, ils permettent la délivrance de produits spécifiquement moussant ou automoussants sous forme de spaghettis ou de bandes.

Ainsi, sur la partie A, les orifices 10a sont de forme ovale ou elliptique, les grands axes de chaque ovale ou chaque ellipse étant orientés parallèlement entre eux.

Sur la partie B, les orifices 10a sont de forme carrée et sont disposés symétriquement par rapport à l'axe A. Il est toutefois possible de réaliser des orifices 10a de forme rectangulaire.

Sur la partie C, les orifices 10a ont la forme d'arcs de cercles. Ils sont répartis selon deux cercles concentriques, centrés sur l'axe A, et décalés deux à deux.

Sur la partie D, les orifices 10a sont circulaires et sont disposés selon deux cercles concentriques centrés sur l'axe A.

Sur la partie E, les orifices 10a sont disposés selon un seul cercle, par exemple de diamètre d'environ 24 mm, centré sur l'axe A.

Sur la partie F, les orifices 10a sont elliptiques et leurs grands axes sont parallèles entre eux.

Sur la partie G, les orifices 10a sont circulaires et sont répartis selon deux lignes parallèles.

Sur la partie H, les orifices 10a sont en forme d'étoiles et sont agencés selon une même ligne.

Sur les parties A à E, la surface d'application est de forme circulaire, alors que sur les parties F à H, elle est de forme rectangulaire.

La sortie d'un produit sous forme automoussante est facilitée lorsqu'on associe le dispositif selon la figure 1 à l'une des représentations schématiques de la surface 9a de l'organe d'application selon les parties A à E de la figure 4.

Les parties A à E de la figure 5 illustrent plusieurs formes de réalisation du dôme 9, traversé par une multitude de canaux 10.

Ainsi, la partie A de la figure 5 montre des canaux 10, inclinés par rapport à l'axe A (ou X, dans le cas ou les deux axes sont confondus). Ces canaux divergent de l'axe A et sont agencés selon deux cercles concentriques.

La partie B montre des canaux 10 inclinés, par rapport à l'axe A, ces canaux étant parallèles entre eux.

La partie C montre des canaux 10 inclinés, par rapport à l'axe A. Ces canaux inclinés convergent vers l'axe A.

La partie D montre des canaux 10 coniques, l'ouverture du cône (ou petit diamètre) étant tournée vers la surface d'application 9a.

La partie E montre des canaux 10 coniques, l'ouverture du cône (ou petit diamètre) étant tournée vers le support du dôme.

## Revendications

1. Dispositif de conditionnement, de distribution et d'application d'un produit conditionné sous forme liquide et distribué sous forme de mousse ou de gel, comprenant un récipient (2) pressurisé renfermant ledit produit, une valve de commande (4) et un organe d'application (9) du produit, ledit organe (9) présentant une surface externe d'application (9a) en matériau poreux et comportant, en plus des pores, au moins un canal (10) traversant l'organe (9) de manière à déboucher sur la surface externe d'application (9a) sous forme d'au moins un orifice (10a), et à permettre la sortie du produit, sous forme de mousse ou de gel, sur la surface d'application (9a), en réponse à un actionnement de la valve (4), caractérisé en ce que la surface externe d'application est en un matériau non déformable.

2. Dispositif selon la revendication 1 caractérisé en ce que le canal (10) traverse toute l'épaisseur de l'organe (9), l'épaisseur de l'organe étant mesurée selon un axe (A) sensiblement perpendiculaire à la surface d'application (9a).

3. Dispositif selon la revendication 1 ou 2, caractérisé en ce qu'il comporte plusieurs orifices (10a).

4. Dispositif selon l'une des revendications 1 à 3, caractérisé en ce que les orifices (10a) sont répartis uniformément sur la surface d'application (9a).

5. Dispositif selon l'une des revendications 1 à 4, caractérisé en ce que les orifices (10a) sont répartis symétriquement autour dudit axe (A).

6. Dispositif selon l'une des revendications 1 à 5, caractérisé en ce que les orifices (10a) ont une taille comprise entre 0,4 mm et 6 mm.

7. Dispositif selon l'une des revendications 1 à 6, caractérisé en ce que les orifices (10a) ont une forme choisie parmi les formes ovales, elliptiques, carrées, rectangulaires, circulaires, en forme d'étoile ou en arc de cercle.

8. Dispositif selon l'une des revendications 1 à 7, caractérisé en ce que les canaux (10) sont parallèles à l'axe (A).

9. Dispositif selon l'une des revendications 1 à 7, caractérisé en ce que les canaux (10) sont inclinés par rapport à l'axe (A).

10. Dispositif selon l'une des revendications 1 à 9, caractérisé en ce que les canaux (10) sont coniques.

11. Dispositif selon l'une des revendications précédentes, caractérisé en ce que l'organe d'application est en un matériau fritté.

12. Dispositif selon la revendication 11 caractérisé en ce que ledit matériau fritté est choisi parmi les matériaux tels que l'éthylène vinyle acétate (EVA) ou parmi des résines synthétiques telles que des polyéthylènes de haute ou basse densité, des polypropylènes ou des fluorures de polyvinyle.

13. Dispositif selon l'une quelconque des revendications précédentes caractérisé en ce que la surface d'application (9a) présente une rugosité comprise entre 0,5 µm et 100 µm, et de préférence, comprise entre 6 µm et 50 µm.

14. Dispositif selon l'une des revendications précédentes, caractérisé en ce que la porosité du matériau est comprise entre 1 µm et 300 µm.

15. Dispositif selon l'une des revendications précédentes, caractérisé en ce que l'organe d'application a une épaisseur comprise entre 0,5 mm et 20 mm.

16. Dispositif selon l'une des revendications précédentes, caractérisé en ce que le produit est choisi parmi les mousses à raser, les produits de fixation des cheveux, les mousses dépilatoires.

17. Dispositif selon l'une des revendications précédentes, caractérisé en ce que les orifices sont répartis selon des cercles concentriques ou des lignes parallèles.

18. Dispositif selon l'une des revendications précédentes, caractérisé en ce qu'il comporte en outre un support (8) sur lequel est fixé l'organe d'application.

19. Dispositif selon la revendication 18, caractérisé en ce que le support (8) comporte un canal (8c) mettant en communication la valve (6) et l'organe d'application (9), le canal (8c) formant un angle par rapport à l'axe (X) de la valve.

## Claims

1. Device for storing, dispensing and applying a product stored in liquid form and dispensed in the form of foam or gel, comprising a pressurized container (2) containing the said product, an operating valve (4) and a member (9) for applying the product, the said member (9) having an external application surface (9a) made of a porous material and comprising, in addition to the pores, at least one duct (10) passing through the member (9) so that it opens on the external application surface (9a) in the form of at least one orifice (10a) and so as to allow the product out, in the form of foam or gel, onto the application surface (9a) in response to operation of the valve (4), characterized in that the external application surface is made of a non-deformable material.

2. Device according to Claim 1, characterized in that the duct (10) passes right through the thickness of the member (9), the thickness of the member being measured along an axis (A) more or less perpendicular to the application surface (9a).

3. Device according to Claim 1 or 2, characterized in that it has a member of orifices (10a).

4. Device according to one of Claims 1 to 3, characterized in that the orifices (10a) are spread out uniformly over the application surface (9a).

5. Device according to one of Claims 1 to 4, characterized in that the orifices (10a) are spread out symmetrically about the said axis (A).

6. Device according to one of Claims 1 to 5, characterized in that the orifices (10a) have a size of between 0.4 mm and 6 mm.

7. Device according to one of Claims 1 to 6, characterized in that the orifices (10a) have a shape chosen from oval, elliptical, square, rectangular, circular, star-shaped or arc-shaped.

8. Device according to one of Claims 1 to 7, characterized in that the ducts (10) are parallel to the axis (A).

9. Device according to one of Claims 1 to 7, characterized in that the ducts (10) are at an angle with respect to the axis (A).

10. Device according to one of Claims 1 to 9, characterized in that the ducts (10) are conically tapered.

11. Device according to one of the preceding claims, characterized in that the applicator member is made of a sintered material.

12. Device according to Claim 11, characterized in that the said sintered material is chosen from materials such as ethylene vinyl acetate (EVA) or from synthetic resins such as high- or low-density polyethylenes, polypropylenes or polyvinyl fluorides.

13. Device according to any one of the preceding claims, characterized in that the application surface (9a) has a roughness of between 0.5 µm and 100 µm, and preferably of between 6 µm and 50 µm.

14. Device according to one of the preceding claims, characterized in that the porosity of the material is between 1 µm and 300 µm.

15. Device according to one of the preceding claims, characterized in that the application member has a thickness of between 0.5 mm and 20 mm.

16. Device according to one of the preceding claims, characterized in that the product is chosen from shaving foams, hair fixing products, depilatory mousses.

17. Device according to one of the preceding claims, characterized in that the orifices are spread out in concentric circles or parallel lines.

18. Device according to one of the preceding claims, characterized in that it further comprises a support (8) to which the applicator member is fixed.

19. Device according to Claim 18, characterized in that the support (8) has a duct (8c) allowing the valve (6) and the applicator member (9) to communicate, the duct (8c) forming an angle with respect to the axis (X) of the valve.

## Patentansprüche

1. Verpackungs-, Ausgabe- und Auftragevorrichtung für ein Produkt, das in flüssiger Form verpackt ist und in Form von Schaum oder Gel ausgegeben wird, mit einem Druckbehälter (2), der das genannte Produkt einschließt, einem Steuerventil (4) und einem Auftrageorgan (9) für das Produkt, wobei das genannten Organ (9) eine äußere Auftragefläche (9a) aus porösem Material darbietet und zusätzlich zu den Poren mindestens einen Kanal (10) aufweist, der das Organ (9) derart durchsetzt, daß er in die äußere Auftragefläche (9a) in Form mindestens einer Öffnung (10a) einmündet und den Austritt des Produkts in Form von Schaum oder Gel auf der Auftragefläche (9a) auf eine Betätigung des Ventils (4) hin gestattet, dadurch gekennzeichnet, daß die äußere Auftragefläche aus einem nichtverformbaren Material besteht.

2. Vorrichtung nach Anspruch 1, dadurch gekennzeichnet, daß der Kanal (10) die gesamte Dicke des Organes (9) durchsetzt, wobei die Dicke längs eine Achse (A) gemessen ist, die im wesentlichen senkrecht zur Auftragefläche (9a) steht.

3. Vorrichtung nach Anspruch 1 oder 2, dadurch gekennzeichnet, daß sie mehrere Öffnungen (10a) aufweist.

4. Vorrichtung nach einem der Ansprüche 1 bis 3, dadurch gekennzeichnet, daß die Öffnungen (10a) gleichförmig über die Auftragefläche (9a) verteilt sind.

5. Vorrichtung nach einem der Ansprüche 1 bis 4, dadurch gekennzeichnet, daß die Öffnungen (10a) symmetrisch rund um die genannte Achse (A) verteilt sind.

6. Vorrichtung nach einem der Ansprüche 1 bis 5, dadurch gekennzeichnet, daß die Öffnungen (10a) eine Größe aufweisen, die zwischen 0,4 mm und 6 mm liegt.

7. Vorrichtung nach einem der Ansprüche 1 bis 6, dadurch gekennzeichnet, daß die Öffnungen (10a) eine Form aufweisen, die unter den Formen oval, elliptisch, quadratisch, rechteckig, kreisförmig, sternförmig oder kreisbogenförmig ausgewählt ist.

8. Vorrichtung nach einem der Ansprüche 1 bis 7, dadurch gekennzeichnet, daß die Kanäle (10) parallel zur Achse (A) verlaufen.

9. Vorrichtung nach einem der Ansprüche 1 bis 7, dadurch gekennzeichnet, daß die Kanäle (10) in Bezug zur Achse (A) geneigt sind.

10. Vorrichtung nach einem der Ansprüche 1 bis 9, dadurch gekennzeichnet, daß die Kanäle (10) konisch sind.

11. Vorrichtung nach einem der vorangehenden Ansprüche, dadurch gekennzeichnet, daß das Auftrageorgan aus einem gefritteten bzw. gesinterten Material besteht.

12. Vorrichtung nach Anspruch 11, dadurch gekennzeichnet, daß das genannte gesinterte Material unter Materialien wie Ethylen-Vinyl-Azetat (EVA) oder unter Kunstharzen wie den Polyethylenen mit großer oder niedriger Dichte, Polypropylenen oder Polyvinylfluoriden ausgewählt ist.

13. Vorrichtung nach irgendeinem der vorangehenden Ansprüche, dadurch gekennzeichnet, daß die Auftragefläche (9a) eine Rauhigkeit aufweist, die zwischen 0,5 µm und 100 µm und bevorzugt zwischen 6µm und 50µm liegt.

14. Vorrichtung nach irgendeinem der vorangehenden Ansprüche, dadurch gekennzeichnet, daß die Porosität des Materials zwischen 1 µm und 300 µm liegt.

15. Vorrichtung nach irgendeinem der vorangehenden Ansprüche, dadurch gekennzeichnet, daß das Auftrageorgan eine dicke aufweist, die zwischen 0,5 mm und 20 mm liegt.

16. Vorrichtung nach irgendeinem der vorangehenden Ansprüche, dadurch gekennzeichnet, daß das Produkt unter den Rasierschäumen, den Haarfestigerprodukten bzw. den Enthaarungsschäumen ausgewählt ist.

17. Vorrichtung nach irgendeinem der vorangehenden Ansprüche, dadurch gekennzeichnet, daß die Öffnungen längs konzentrischer Kreise oder paralleler Linien verteilt sind.

18. Vorrichtung nach irgendeinem der vorangehenden Ansprüche, dadurch gekennzeichnet, daß sie außerdem einen Träger (8) aufweist, auf dem das Auftrageorgan befestigt ist.

19. Vorrichtung nach Anspruch 18, dadurch gekennzeichnet, daß der Träger (8) einen Kanal (8c) aufweist, der das Ventil (6) und das Auftrageorgan (9) in Verbindung setzt, wobei der Kanal (8c) in Bezug auf die Achse (X) des Ventils einen Winkel bildet.
